# DEMANDE DE BREVET EUROPEEN

(11) **EP 2 272 749 A2**
(43) Date de publication de la demande: **12.01.2011**
(21) Numéro de dépôt: 10168919.8
(22) Date de dépôt: 08.07.2010
(51) Int. Cl.: B63C 13/00, B63C 15/00

(54) **Dispositif destiné à être monté sur un bateau pour permettre la mise à l'eau et la sortie d'eau de celui-ci, bateau équipé d'un tel dispositif et installation portuaire correspondante**

(30) Priorité: 08.07.2009 FR 0903377
(71) Demandeur: Arin, Bruno, 85300 Challans (FR)
(72) Inventeur: Arin, Bruno, 85300 Challans (FR)
(74) Mandataire: Chaillot, Geneviève

(57) **Abrégé**

L'invention concerne un dispositif (2) destiné à être monté sur un bateau (1) pour permettre la mise à l'eau et la sortie d'eau de celui-ci par l'intermédiaire d'une cale et pour l'entraîner sur la terre ferme, caractérisé par le fait qu'il comporte un premier ensemble constitué par au moins une roue (33) apte à pivoter librement et montée sur un support destiné à venir se monter dans la région d'étrave du bateau (1), et deux seconds ensembles constitués chacun par une roue motrice (43) montée sur un support destiné à venir se monter dans la région arrière du bateau (1), avec l'un des seconds ensembles à bâbord et l'autre à tribord, lesdits ensembles étant agencés pour pouvoir, lorsqu'ils sont en position montée sur le bateau (1), placer la ou les roues libres (33) à l'avant et les roues motrices (43) à l'arrière sur le sol pour faire rouler le bateau (1) sur terre ferme et pour sa mise à l'eau et sa sortie d'eau, lesdits ensembles étant réglables pour que, lorsque le bateau (1) sort de l'eau, les roues motrices (43) puissent venir en contact avec ladite cale avant la ou les roues libres (43), lesdits ensembles étant par ailleurs aptes à s'effacer pour laisser libre la coque du bateau (1) pour la navigation, des moyens étant prévus pour la commande des roues motrices (43).

## Description

L'invention concerne le domaine des bateaux à faible tirant d'eau, en particulier ceux de petite taille, notamment de 7-8 mètres de long.

L'invention porte d'abord sur un dispositif destiné à être monté sur un bateau, permettant la mise à l'eau et la sortie d'eau de celui-ci.

Ce dispositif peut se présenter sous la forme d'un kit composé de différents ensembles portant des roues que l'utilisateur placera sur l'extérieur de la coque pour pouvoir faire rouler le bateau sur la terre ferme et le mettre à l'eau, retirera à partir du bateau pour la navigation, et replacera lorsqu'il reviendra sur la terre ferme, un tel kit étant donc destiné notamment à équiper les bateaux existants.

Le dispositif peut sinon se présenter sous une forme intégrée ou avec possibilité d'être intégré au bateau, lequel présente à l'intérieur de sa coque des logements ou caissons pour les ensembles portant les roues, ceux-ci pouvant être escamotés dans la coque pour la navigation et déployés pour sortir les roues afin de faire rouler le bateau sur la terre ferme, le mettre à l'eau et le sortir de l'eau.

L'invention porte également sur un bateau équipé ou susceptible d'être équipé de cette façon.

Enfin, l'invention porte sur une installation portuaire comportant une cale d'entrée et de sortie de l'eau et une aire de stationnement des bateaux portant le dispositif de l'invention, la position des roues de ce dernier étant réglée en particulier en fonction de la pente de cette cale.

Dans la majorité des cas, le propriétaire d'un bateau de plaisance n'effectue que quelques sorties en mer de son bateau. Le reste du temps, le bateau n'est pas utilisé et doit être laissé dans un endroit sûr.

A l'heure actuelle, il existe deux solutions pour le stationnement des bateaux : à l'eau ou en cale sèche.

La première solution consiste à laisser le bateau à l'eau dans un emplacement d'un port de plaisance loué à l'année. Cependant, le nombre d'emplacements d'un port de plaisance est très limité et il est souvent nécessaire d'attendre plusieurs années après la demande de location d'un emplacement pour l'obtenir. Un autre inconvénient est le coût extrêmement élevé de la location d'un emplacement, ajouté au coût de l'assurance et du gardiennage du bateau.

En outre, le bateau restant constamment dans l'eau, il est impossible d'éviter une corrosion de l'accastillage, entraînant de coûteuses opérations d'entretien et de réparation. Il est également nécessaire d'appliquer une peinture antisalissure, ou « antifouling », servant à empêcher le dépôt d'organismes marins sur la coque du bateau qui sinon se produirait. Les peintures antisalissures sont par nature toxiques et sont donc dangereuses pour l'être humain et l'environnement marin.

Une deuxième solution consiste à sortir le bateau de l'eau et à le stocker à sec, soit dans des systèmes automatiques de stockage à sec de bateaux, soit de manière classique dans un garage, en plaçant le bateau sur une remorque.

Pour sortir le bateau de l'eau et le remettre à l'eau, il est possible d'utiliser un élévateur automatique, qui peut soulever le bateau hors de l'eau et le positionner à sec, soit sur une remorque, soit dans un système automatique de stockage à sec de bateaux, et qui peut soulever le bateau et le déplacer pour le mettre à l'eau.

Le propriétaire est alors contraint de réserver l'élévateur à l'avance, pour un horaire donné, pour la mise à l'eau et/ou la sortie de l'eau de son bateau. L'utilisation du bateau est donc limitée et le propriétaire perd une partie de sa liberté d'utilisation du bateau. Il ne peut ainsi pas prolonger une sortie en mer, par exemple si les conditions de navigation sont particulièrement agréables, car il ne pourra ensuite pas sortir son bateau. De plus, le coût de l'utilisation d'un élévateur est élevé.

Le propriétaire peut également effectuer lui-même la mise à l'eau et la sortie de l'eau du bateau. Pour la mise à l'eau, le bateau étant placé sur une remorque reliée à l'arrière du véhicule du propriétaire, ce dernier doit dans un premier temps faire reculer le véhicule sur la cale afin de placer la remorque le plus possible dans l'eau.

Si le propriétaire est accompagné d'une personne, le propriétaire, ou cette personne, monte dans le bateau, et la personne, ou le propriétaire, détache le bateau de la remorque, le bateau flottant alors. La personne à terre doit ensuite garer le véhicule avec la remorque dans un parking et, s'il participe à la sortie en mer, se rendre à un ponton auquel la personne à bord du bateau a amené le bateau.

Si le propriétaire est seul, il doit détacher le bateau de la remorque et monter directement à bord du bateau. Il doit ensuite amarrer le bateau à un ponton puis revenir à la cale de mise à l'eau pour récupérer le véhicule et la remorque et aller les garer dans une aire de stationnement.

Pour la sortie de l'eau, le propriétaire doit être aidé d'une personne. Si cette personne est à bord du bateau avec le propriétaire, elle doit tout d'abord descendre du bateau au niveau d'un ponton, puis aller récupérer le véhicule et la remorque pour venir les placer sur la cale de sortie de l'eau, avec la remorque placée le plus possible dans l'eau.

La personne à bord du bateau conduit ce dernier jusqu'à la cale de sortie de l'eau et amène le bateau à venir sur la remorque, le bateau étant soulevé par la remorque. Une fois placé sur la remorque, la personne à terre vient attacher le bateau à la remorque et le bateau peut être remorqué hors de la cale de sortie de l'eau.

Comme on peut le constater, ces manoeuvres de mise à l'eau et de sortie de l'eau sont difficiles, en raison de la pente de la cale, de la qualité de la surface de la cale rendant difficile la conduite du véhicule sur celle-ci, etc. On constate également qu'il est extrêmement difficile de sortir seul un bateau de l'eau.

La présente invention vise à pallier les problèmes mentionnés ci-dessus.

Elle a donc d'abord pour objet un dispositif destiné à être monté sur un bateau pour permettre la mise à l'eau et la sortie d'eau de celui-ci par l'intermédiaire d'une cale de mise à l'eau et de sortie d'eau et pour l'entraîner sur la terre ferme, caractérisé par le fait qu'il comporte :
- un premier ensemble constitué par au moins une roue ou un groupe de roues apte à pivoter librement et monté sur un support destiné à venir se monter dans la région d'étrave du bateau ; et
- deux seconds ensembles constitués chacun par une roue motrice montée sur un support destiné à venir se monter dans la région arrière du bateau, avec l'un des seconds ensembles à bâbord et l'autre à tribord,
   lesdits ensembles étant agencés pour pouvoir, lorsqu'ils sont montés respectivement dans la région d'étrave et à bâbord et tribord, placer la ou les roues libres à l'avant et les roues motrices à l'arrière sur le sol pour faire rouler le bateau sur terre ferme et pour sa mise à l'eau et sa sortie d'eau, lesdits ensembles étant réglables pour que, lorsque le bateau sort de l'eau, les roues motrices puissent venir en contact avec ladite cale avant la ou les roues libres, lesdits ensembles étant par ailleurs aptes à s'effacer pour laisser libre la coque du bateau pour la navigation, des moyens étant prévus pour la commande des roues motrices.

Conformément à un premier mode de réalisation, les supports du premier et des seconds ensembles comportent chacun d'une part des moyens de montage réglables sur l'extérieur de la coque du bateau, laquelle comporte des moyens complémentaires de réception desdits supports, et, d'autre part, des moyens permettant à l'utilisateur de démonter chacun des ensembles depuis le bateau une fois celui-ci mis à l'eau et de les ramener dans le bateau, puis de les remonter depuis le bateau en vue de l'arrivée sur la cale de passage sur la terre ferme, le support du premier ensemble consistant en une barre dite barre d'étrave qui est apte à être positionnée le long de la ligne d'étrave du bateau pouvant aller jusqu'à la quille et à épouser la courbure de l'étrave et à laquelle est raccordé un axe de pivotement de la ou des roues libres avec avantageusement des moyens d'amortissement du poids du bateau sur la ou les roues libres, et le support de chaque second ensemble consistant en une béquille, dite béquille de marée, portant à sa base sa roue motrice associée avec avantageusement des moyens d'amortissement du poids du bateau sur les roues motrices.

Le premier ensemble et/ou les seconds ensembles sont avantageusement agencés pour pouvoir flotter au cas où l'utilisateur les ferait tomber dans l'eau.

Conformément à une réalisation particulière du dispositif de l'invention, la barre d'étrave comprend une barre avant et une barre arrière aptes à pivoter l'une par rapport à l'autre de façon à s'adapter à la courbure de l'étrave du bateau en s'étendant jusqu'à la quille, pouvant porter extérieurement des flotteurs, au moins l'une des barres, par exemple la barre avant de la barre d'étrave, étant réglable en longueur de façon à s'adapter aux dimensions du bateau, au moins l'une des barres étant bordée par des cales pour mieux épouser la forme de l'étrave, la barre avant pouvant être bordée d'ailes latérales réunies par des rouleaux transversaux aptes à tourner librement pour assurer un positionnement et un blocage de la barre d'étrave.

En particulier, la barre d'étrave peut présenter des moyens de réglage de la position longitudinale de la ou des roues libres permettant de régler la position de la ou des roues libres de telle sorte que, lorsque le bateau équipé dudit dispositif arrive sur une cale de sortie de l'eau, ce sont les roues motrices des béquilles de marée qui touchent en premier la cale de sortie de l'eau, ces moyens de réglage étant notamment constitués par une série de trous espacés dans lesquels peut venir l'axe de pivotement de la ou les roues libres de façon à fixer la ou les roues libres à la barre d'étrave.

Egalement, la barre d'étrave peut comporter, à son extrémité côté étrave, un moyen de fixation au bateau, en particulier un moyen de fixation par vis à une plaque d'étrave à oreilles, ainsi qu'une poignée pouvant être saisie par l'utilisateur pour ramener la barre d'étrave à bord, et porte, à son extrémité côté quille, les extrémités d'au moins deux bouts, à savoir un bout bâbord et un bout tribord, dont les autres extrémités, portant avantageusement des flotteurs, sont aptes à coopérer avec des ridoirs installés sur le bateau et permettant de régler la longueur desdits bouts d'une manière permanente.

Chaque béquille peut comprendre :
- un corps fixe ;
- un corps mobile apte à se déplacer par rapport au corps fixe pour amortir des irrégularités du sol lorsque le bateau roule sur terre ferme, et comportant des moyens d'appui agencés pour supporter le bateau ;
- la roue motrice reliée au corps fixe ;
- un moteur apte à entraîner la roue motrice et être commandé par lesdits moyens de commande et auquel est avantageusement associé un dispositif de freinage, tel qu'un dispositif de freinage à roue à rochet et cliquet ;
- des moyens de fixation aptes à fixer la béquille de marée motrice au bateau ;
- au moins une poignée de transport et/ou de saisie pour la mise à l'eau ; et
- avantageusement au moins un flotteur.

Dans le cas où le dispositif est destiné à être utilisé avec des bateaux de type à coque rigide, on prévoit avantageusement que :
- les béquilles sont agencées pour être placées chacune sur un côté latéral de la coque du bateau, de façon symétrique par rapport au plan médian longitudinal du bateau ;
- les moyens d'appui sont constitués par une plateforme de support apte à venir s'appuyer contre la coque du bateau lorsque le dispositif est en position montée, de façon à supporter le bateau, la position en hauteur et en profondeur de la plateforme de support par rapport au corps mobile étant réglable de façon à s'adapter à la courbure de la coque ; et
- les moyens de fixation de la béquille au bateau sont constitués par une tige filetée s'étendant à partir de la béquille et apte à traverser un trou réalisé dans la coque du bateau et à coopérer avec un écrou afin de bloquer la béquille de marée motrice contre la coque du bateau.

Dans le cas où le bateau est destiné à être utilisé avec des bateaux de type pneumatique, dont les flancs sont constitués par des boudins reliés par un tableau arrière supportant un moteur, on prévoit avantageusement que :
- les béquilles sont agencées pour être fixées au tableau arrière, de chaque côté du moteur ;
- les moyens d'appui sont constitués par une pièce d'appui fixée au tableau arrière et comprenant une région faisant saillie à partir d'une première surface de la pièce d'appui afin de créer un épaulement, la face d'extrémité de la région faisant saillie étant destinée à venir en contact avec le tableau arrière en position montée, et par un bloc de support apte à être fixé au corps mobile de la béquille et présentant, sur son bord supérieur, une rainure apte à recevoir l'épaulement de la pièce d'appui afin de supporter le bateau ; et
- les moyens de fixation de la béquille au bateau sont constitués par un bloc de liaison apte à être fixé au corps mobile et comportant un trou taraudé apte à recevoir un boulon passant à travers un trou traversant réalisé dans le tableau arrière afin de fixer le bloc de liaison au bateau, la position en hauteur du bloc de liaison par rapport au corps mobile étant réglable.

Conformément à un second mode de réalisation du dispositif selon l'invention, le premier ensemble et les deux seconds ensembles sont aptes à être intégrés à un bateau et à être escamotés dans des caissons formés dans la coque, lesdits ensembles comportant des moyens de montage de leurs supports dans lesdits caissons et des moyens aptes à commander leur déploiement hors desdits caissons pour placer les roues en position de faire rouler le bateau sur terre ferme et pour sa mise à l'eau et sa sortie d'eau, et leur escamotage dans les caissons pour laisser libre la coque du bateau pour la navigation.

Dans tous les cas, les moyens de commande des roues motrices sont avantageusement des moyens de commande portatifs ou appliqués sur le tableau de bord.

L'invention porte également sur un bateau équipé ou prêt à être équipé à demeure du dispositif tel que défini ci-dessus.

L'invention porte aussi sur un procédé de réglage initial du dispositif selon l'invention, en fonction du bateau qu'il est destiné à équiper et de la pente de la cale de mise à l'eau et de sortie d'eau de l'installation portuaire qui sera fréquentée, caractérisé par le fait qu'il comprend les étapes suivantes :
- on place le bateau sur des béquilles de marée de telle sorte que sa vraie ligne de flottaison, peinte sur sa coque, soit bien à l'horizontale ;
- on vient positionner les seconds ensembles et le premier ensemble sur le bateau ;
- on matérialise l'inclinaison de la cale de mise à l'eau de l'installation portuaire qui sera fréquentée par une ligne B, par exemple à l'aide d'une corde ;
- on règle la hauteur des roues motrices et de la ou des roues libres par rapport à cette ligne B pour assurer que les roues motrices viendront en contact avec la cale avant la ou les roues libres.

Enfin, l'invention porte sur une installation portuaire destinée à recevoir des bateaux équipés d'un dispositif tel que défini ci-dessus et des bateaux tels que définis ci-dessus afin de permettre leur stationnement, ladite installation portuaire comprenant une cale de mise à l'eau et de sortie de l'eau donnant sur une aire de stationnement au sol des bateaux, la cale ayant une pente en fonction de laquelle ont été réglés les moyens d'entraînement des bateaux pour que les roues motrices des moyens d'entraînement arrière touchent en premier la cale de sortie de l'eau, ladite installation portuaire comprenant également une zone de réception des bateaux une fois sortis de l'eau et avantageusement une aire de stationnement constituée par des places de stationnement.

La pente de la cale est avantageusement de 4-6°, en particulier de 5°, afin d'assurer une bonne adhérence des roues motrices au moment où elles arrivent sur la cale en sortant de l'eau.

Pour mieux illustrer l'objet de la présente invention, on va en décrire ci-après des modes de réalisation particuliers avec référence au dessin annexé.

Sur ce dessin,
- la Figure 1 est une vue en perspective d'un bateau de type à coque rigide, équipé d'un dispositif conforme à un premier mode de réalisation de l'invention, lequel se présente sous la forme d'un kit, le bateau étant représenté en traits mixtes et les éléments du kit étant représentés en perspective éclatée dans la position qu'ils vont occuper sur la coque une fois montés ;
- la Figure 2 est, à plus grande échelle, une vue en perspective éclatée de l'ensemble barre d'étrave-roues libres du kit de la Figure 1 ;
- la Figure 3 est une vue en élévation d'un ensemble béquille de marée motrice du kit de la Figure 1 ;
- les Figures 4A à 4C sont des vues de côté d'un bateau lors, respectivement, des première à troisième phase du réglage du kit de la Figure 1 ;
- la Figure 5 est une vue en perspective d'un bateau dans lequel est intégré le dispositif selon l'invention, conformément à un deuxième mode de réalisation ;
- la Figure 6 est une vue en perspective d'une installation portuaire dans lequel des bateaux équipés du dispositif selon l'invention peuvent être mis en stationnement ;
- la Figure 7 est une vue en perspective d'un bateau de type pneumatique, équipé d'un kit selon l'invention, constituant une variante de celui de la Figure 1 pour les bateaux pneumatiques ; et
- la Figure 8 est une vue en perspective éclatée d'une béquille de marée motrice du kit représenté sur la Figure 7.

Si l'on se réfère à la Figure 1, on peut voir qu'il y est représenté un bateau de type à coque rigide 1 sur lequel est installé un dispositif démontable 2 de type kit selon un premier mode de réalisation de l'invention.

Le dispositif démontable 2 comprend un premier ensemble constitué par une barre d'étrave 3 venant se placer sous l'étrave du bateau et se prolongeant jusqu'à la quille et portant des roues libres 33, et deux seconds ensembles constitués chacun par une béquille de marée motrice 4 qui sera décrite plus en détail ci-après, les béquilles 4 étant placées de chaque côté du bateau dans la région de la poupe, un dispositif de commande 5 étant disposé dans le poste de pilotage pour permettre de commander les béquilles 4.

Si l'on se réfère maintenant à la Figure 2, on peut voir que la barre d'étrave 3 comprend une barre avant 31 et une barre arrière 32.

La barre avant 31 comprend une plaque en forme de U 311 dans laquelle coulisse une partie mobile 312 en forme de barre pleine.

Chaque paroi latérale de la plaque en U 311 comporte une première rangée de trous 313 espacés à un pas constant les uns des autres suivant la direction longitudinale de la plaque en U 311. Ces premières rangées de trous 313 se situent à une même hauteur de telle sorte que chaque trou 313 d'une paroi latérale correspond à un trou correspondant 313 sur la paroi latérale opposée.

Des trous traversants 312a sont pratiqués dans la partie mobile 312 et ils sont espacés les uns des autres dans la direction longitudinale de la partie mobile 312 à un pas égal à celui de la rangée de trous 313.

L'agencement de ces différents trous 313 et 312a permet le réglage de la position de la partie mobile 312 dans la plaque en U 311, et donc de la longueur de la barre d'étrave 3. En effet, la partie mobile 312 peut coulisser dans la plaque en U 311 et être bloquée en position à l'aide d'un boulon (non représenté) passant à travers un trou 313 d'une première paroi latérale de la plaque en U 311, le trou traversant correspondant 312a et le trou correspondant de la seconde paroi latérale de la plaque en U 311.

On peut également voir que l'extrémité libre de la partie mobile 312 s'achève en un axe 315 présentant une ouverture centrale 315a dans laquelle peut venir se placer une goupille 316a coopérant avec une cheville 316b. L'axe 315 porte une poignée 315b permettant de manipuler la barre d'étrave 3, notamment depuis le bateau.

Une deuxième rangée de trous 317 est prévue sur chaque paroi latérale de la plaque en U 311, lesquelles rangées de trous 317 se trouvent au-dessus des rangées de trous 313 respectives et sont parallèles à celles-ci. Ces deuxièmes rangées de trous 317 se situent à une même hauteur de telle sorte que chaque trou 317 d'une paroi latérale correspond à un trou correspondant 317 sur la paroi latérale opposée.

Des rouleaux 318 sont disposés dans la plaque en U 311 par l'intermédiaire d'axes (non représentés) passant à travers une ouverture centrale pratiquée dans chaque rouleau et chaque extrémité d'un axe reposant dans un trou 317 de façon à être solidaire de la plaque en forme de U 311. Les dimensions des axes et des ouvertures centrales dans lesquelles sont introduits les axes sont telles que le rouleau pour tourner librement par rapport à l'axe. Les rouleaux 318 favorisent le positionnement et le blocage de la barre d'étrave 3 contre la ligne d'étrave.

Il est également à noter que la rangée de trous 313 est espacée de la rangée de trous 317 de telle sorte que la partie mobile 312 peut coulisser dans la plaque en forme de U 311 sans être bloquée par les rouleaux 318.

La barre avant 31 est reliée par une charnière 31a à la barre arrière 32 de façon à pouvoir pivoter par rapport à celle-ci. La barre arrière 32 est une barre pleine dans laquelle sont pratiquées une première rangée de trous traversants 321 et une deuxième rangée de trous traversants 322.

Les trous traversants 321 sont réalisés dans la direction verticale et sont espacés suivant la direction longitudinale de la barre arrière 32.

Les trous 322 sont réalisés de façon transversale, leur rôle étant indiqué ci-après.

Un groupe de deux roues libres 33 réunies par leur essieu est monté sur un axe vertical 331 traversant la barre arrière 32 à travers l'un des trous traversants 321 et est apte à pivoter de 360° autour de cet axe et à rouler sur le sol en position de montage de la barre d'étrave 3 sur la coque de bateau.

On pourrait n'avoir qu'une seule roue libre 33 montée sur l'axe vertical 33' et apte à pivoter librement sur 360°.

Un bloc d'amortissement 332 ou « silentbloc » est destiné à absorber les vibrations générées lorsque les roues libres 33 roulent sur le sol.

La réalisation d'une rangée de trous traversants 321 suivant la direction longitudinale de la barre arrière 32 permet de régler la position des roues libres 33.

On peut également voir que, contre les parois latérales de la barre avant 31 et de la barre arrière 32, sont rapportées deux paires de plaques latérales inclinées ou cales 319 s'évasant vers le haut en position de montage. Chaque cale 319 est reliée à la barre avant 32 ou à la barre arrière 31 par une charnière (non représentée) de façon à pouvoir pivoter par rapport à la barre avant 31 ou arrière 32 et être fixée à une inclinaison donnée. Ces cales 319 permettent un emboîtement de la barre d'étrave 3 contre la coque.

Si l'on se réfère à nouveau à la Figure 1, on peut voir que la barre d'étrave 3 vient se placer sous le bateau 1 de façon à s'étendre approximativement de la quille à l'étrave. La barre d'étrave 3 est positionnée de telle sorte que la liaison entre la barre avant 31 et la barre arrière 32 se situe au niveau de la transition entre la quille et l'étrave du bateau 1.

Le fait que la barre avant 31 puisse pivoter par rapport à la barre arrière 32 permet à la barre d'étrave 3 d'épouser globalement la courbure spécifique de la coque du bateau 1, qui peut varier suivant les bateaux.

La barre d'étrave 3 comporte au moins avantageusement un flotteur 35 afin d'assurer la flottaison de la barre d'étrave 3, deux flotteurs 35 étant représentés sur les Figures 1 et 2, l'un sous la barre avant 31, l'autre sous la barre arrière 32. Les caractéristiques techniques des flotteurs 35 sont définies par rapport à la masse de la barre d'étrave 3 de façon à garantir une flottaison suffisante de cette dernière.

Une plaque d'extrémité 34 comportant des oreilles 34a est fixée à l'étrave du bateau par des vis 34b, de telle sorte que les oreilles 34a s'étendent à partir de l'étrave. Cette plaque pourrait être une plaque préexistant sur le bateau et servant donc déjà à d'autres buts. Il est cependant préférable que le kit selon l'invention comprenne cette plaque 34 destinée à être fixée sur l'étrave pour recevoir la barre d'étrave 3 dotée de son groupe de roues libres 33 (ou de sa roue libre 33).

La longueur de la barre avant 31 est réglée par coulissement de la partie mobile 312 dans la plaque en forme de U 311 de telle sorte que l'axe 315 vient se positionner entre les oreilles 34a, permettant à la goupille 316a de passer à travers les oreilles 34a et le trou traversant 315a et de dépasser de ceux-ci afin de permettre à la cheville 316b de venir bloquer la goupille 316a.

L'extrémité avant de la barre d'étrave 3 est ainsi fixée au bateau 1. L'extrémité arrière de la barre d'étrave 3 est plaquée contre la quille à l'aide de deux bouts 323, une première extrémité de chaque bout 323 étant fixée à la barre arrière 32 à travers des trous 322 et l'autre extrémité étant fixée au bateau 1. On peut ainsi disposer les deux bouts 323 dans deux trous 322 en regard choisis le long de la barre 32.

On peut aussi prévoir plusieurs bouts 323 fixés dans différents trous 322.

Au voisinage des points de fixation des bouts 323 au bateau 1, on peut avantageusement installer des systèmes de ridoir pour le bateau afin de régler la longueur des bouts 323 d'une manière permanente. L'extrémité des bouts opposée à l'extrémité de fixation sur la barre d'étrave 3 est avantageusement formée suivant un oeillet à insérer dans un ridoir. Juste avant chaque oeillet, un bout comporte avantageusement un flotteur. Les bouts côté bâbord et côté tribord sont avantageusement repérés par des couleurs, respectivement vert et rouge, code compris par les plaisanciers.

Si l'on se réfère maintenant à la Figure 3, on peut voir que l'on a représenté une vue en élévation d'un ensemble constitué par une béquille de type « béquille de marée » qui porte à sa base une roue motrice 43 et qui est parfois appelée dans ce qui suit « béquille de marée motrice ». Cette béquille de marée motrice 4 comprend un corps fixe 41 et un corps mobile creux 42, dans lequel vient se loger une partie supérieure du corps fixe 41.

La roue motrice 43 est montée solidaire sur un arbre 44 s'étendant dans la partie inférieure du corps fixe 41 et relié à celle-ci par des paliers de façon à pouvoir tourner.

L'arbre 44 porte une roue à rochet 45 portant sur sa périphérie des encoches provoquant le soulèvement d'un cliquet 46 lors d'une rotation dans le sens correspondant à la marche avant du bateau, mais bloquées par le cliquet 46 dans l'autre sens. Le cliquet 46 est relié à un mécanisme de commande permettant, si on le souhaite, de le maintenir dégagé des encoches quel que soit le sens de rotation de la roue à rochet 45.

Un moteur électrique 47, solidaire du corps fixe 41, entraîne en rotation l'arbre 44, par exemple par une courroie.

Le corps mobile 42 et le corps fixe 41 sont reliés par l'intermédiaire d'un bloc d'amortissement 42a, permettant au corps mobile 42 de se déplacer légèrement par rapport au corps fixe de façon à amortir les vibrations générées lors du déplacement du bateau sur le sol.

Une tige filetée 42b se projette à partir de la partie supérieure du corps mobile 42 de façon à s'étendre à travers un trou 42g réalisé dans la coque du bateau 1 lorsque la béquille de marée motrice 4 est en position d'utilisation. Cette tige filetée 42b coopère avec un écrou 42c pour fixer en position la béquille de marée motrice 4 au bateau 1.

Le corps mobile 42 présente également une poignée de mise à l'eau 42d et une poignée de transport 42e.

En outre, une plateforme de support 48 vient s'adapter sur le corps mobile 42 afin de venir au contact de la coque du bateau 1 lorsque la béquille de marée motrice 4 est en position d'utilisation. La plateforme de support 48 est composée d'une plaque en L 48a et de deux blocs de liaison 48b.

Les deux blocs de liaison 48b s'étendent à partir la plaque en L 48a afin de rendre la plateforme de support 48 solidaire du corps mobile 42. A cet effet, chaque bloc de liaison 48b présente des trous traversants 48c disposés en rangées et en colonnes. Le corps mobile 42 présente une colonne de trous taraudés 42f de chaque côté de celui-ci. Une vis (non représentée) rend solidaire la plateforme de support 48 au corps mobile 42 par vissage dans un trou traversant 42c et un trou taraudé 42f.

Le fait de prévoir des colonnes et des rangées de trous traversants 48c permet un réglage respectivement en profondeur et en hauteur de la plateforme de support 48.

Ainsi, la position de la plateforme de support 48 peut être modifiée pour épouser la courbure de la coque du bateau 1 lorsque la béquille de marée motrice 4 est en position d'utilisation, comme représenté sur la Figure 1. De cette façon, la plaque en L 48a vient supporter le bateau 1, permettant de bloquer en position la béquille de marée motrice 1, conjointement avec la liaison tige filetée 42b - écrou 42c.

On peut également voir sur la Figure 1 que la béquille de marée motrice 4 comporte également des flotteurs 49 et que le dispositif de commande 5 commande le moteur électrique 47 de chaque béquille de marée motrice 4 grâce à des leviers 52 et des câbles de commande 51 connectés au dispositif de commande 5 et au moteur électrique 47.

Le moteur électrique 47 est alimenté en énergie soit par une batterie ou sur les batteries de bord, soit par un groupe électrogène embarqué. Les fils d'alimentation sont fixés à la paroi de la béquille de marée motrice 4, par exemple par agrafage.

On se réfère maintenant aux Figures 4A à 4C, représentant les trois phases du réglage du dispositif en kit de l'invention à un bateau spécifique.

En effet, il est nécessaire de régler le dispositif de l'invention de telle sorte que, lorsque le bateau sort de l'eau, les roues 43 des béquilles de marée motrices 4 viennent les premières en contact avec la cale de mise à l'eau, avant le groupe de roues libres 33, de façon à assurer leur fonction motrice.

La pente de la cale de mise à l'eau peut être de 4-6°, notamment de 5° ou de l'ordre de 5°, afin d'assurer une bonne adhérence des roues motrices au moment où elles arrivent sur la cale en sortant de l'eau.

Ceci est obtenu par le réglage du positionnement des roues libres 33 dans la direction longitudinale de la barre d'étrave 3.

La Figure 4A représente une vue de côté du bateau 1 reposant sur des béquilles de marée 60, de telle sorte que sa vraie ligne de flottaison A, peinte sur la coque du bateau 1, soit bien à l'horizontale.

On vient alors positionner les béquilles de marée motrices 4 de chaque côté de la coque et on règle la plateforme de support 48 pour qu'elle vienne appuyer contre la coque afin de supporter le poids du bateau 1.

Ensuite, on fixe la barre d'étrave 3 et on règle l'inclinaison des cales 119 afin qu'elles viennent en contact avec le dessous de la coque pour positionner correctement la barre d'étrave 3.

On matérialise ensuite l'inclinaison de la cale de mise à l'eau du port qui sera fréquenté par une ligne B, par exemple au moyen d'une corde, et on règle la position des roues libres 33 de telle sorte que ces roues 33 se situent au-dessus de cette ligne B, comme on peut le voir sur la Figure 4B.

Lorsque l'on retire les béquilles de marée 60, le bateau 1 se trouve dans la position de déplacement en terre ferme, position représentée sur la Figure 4C.

Ces différentes étapes de réglage du dispositif de l'invention sont effectuées lorsque l'on utilise pour la première fois ce dispositif avec un bateau spécifique 1. Étant donné que la position longitudinales des roues libres 33, l'inclinaison des cales 319 et les positions en profondeur et en hauteur de la plateforme de support 48 ne sont pas modifiées lors de l'utilisation du dispositif de l'invention, ces différentes étapes de réglage ne sont nécessaires que lors de la première utilisation.

Sur terre ferme, le bateau 1 est supporté et déplacé par le dispositif de l'invention. Il peut être mis en stationnement dans une installation portuaire 7, telle que représentée sur la Figure 6.

Cette installation portuaire 7 en cale sèche, destinée à recevoir des bateaux équipés du dispositif de l'invention, définit une aire de stationnement comportant des places de stationnement 71, une zone de réception de bateaux 72 et une cale de mise à l'eau et de sortie de l'eau 73. La zone de réception de bateaux 72 est une zone dont la surface est plate, permettant aux utilisateurs arrivant à l'installation portuaire de savoir qu'ils se trouvent en terre ferme, et notamment que le sol est plat. L'utilisateur peut alors, par exemple, désengager le cliquet 46 afin de pouvoir effectuer une marche arrière.

Lorsque l'on souhaite mettre à l'eau le bateau 1, il suffit de commander les moteurs électriques 47 à l'aide du dispositif de commande 5 pour conduire le bateau 1 jusqu'à la cale de mise à l'eau 73. On amène le bateau 1 à tourner à droite en commandant uniquement le moteur électrique 47 bâbord, et à tourner à gauche en commandant uniquement le moteur électrique 47 tribord.

Le dispositif de frein, constitué par la roue à rochet 45 et le cliquet 46, permet d'empêcher une marche arrière. Si toutefois une marche arrière est nécessaire, l'utilisateur peut désengager le cliquet 46 de la roue à rochet 45 afin de permettre une rotation de la roue 43 dans les deux sens. Ceci peut être notamment nécessaire pour sortir d'une place de stationnement 71.

Une fois à l'eau, l'utilisateur détache la barre d'étrave 3 et récupère cette dernière, qui flotte alors sur l'eau grâce aux flotteurs 35, à l'aide des bouts 323 pour la ranger à bord du bateau. L'utilisateur détache également chaque béquille de marée motrice 4 et les soulève grâce aux poignées de mise à l'eau 42d.

L'utilisateur peut ensuite naviguer librement.

Lorsqu'il souhaite rentrer au port, l'utilisateur, par exemple à l'arrivée à l'intérieur d'une zone délimitée par des balises et destinée au montage/démontage du dispositif selon l'invention, attache l'extrémité avant de la barre d'étrave 3 à la plaque d'extrémité 34, puis ramène l'extrémité arrière de la barre d'étrave 3 contre la quille à l'aide des bouts 323, afin de bloquer en position la barre d'étrave 3.

L'utilisateur place ensuite les béquilles de marée motrices 4.

Bien entendu, l'utilisateur peut en premier lieu attacher les béquilles de marée motrices 4 puis la barre d'étrave 3.

Une fois le dispositif de l'invention en position, l'utilisateur dirige le bateau 1 de façon à l'amener sur la cale 73 de l'installation portuaire 7. Grâce au réglage du dispositif de l'invention effectué avant la première utilisation, les roues 43 des béquilles de marée motrice 4 touchent en premier la cale 73 et l'utilisateur peut alors commander le déplacement du bateau 1 jusqu'à la zone de réception de bateaux 72 par commande des moteurs électriques 47.

Le dispositif de frein permet d'empêcher le bateau 1 de reculer en cas de panne des moteurs 47 alors que le bateau 1 se trouve encore sur la cale 73.

Les éléments constituant le dispositif selon le premier mode de réalisation de l'invention décrit ci-dessus ne sont pas intégrés au bateau 1, et l'utilisateur doit ainsi attacher et détacher ces différents éléments.

Selon un second mode de réalisation, représenté sur la Figure 5, les ensembles composant le dispositif de l'invention sont intégrés au bateau 100 de telle sorte que l'utilisateur n'a plus à effectuer ces opérations de montage et de démontage.

Le premier ensemble 120 à roue(s) libre(s) est composé par la ou les roues libres ou le ou les groupes de roues libres sur leur propre support sans la barre d'étrave.

Les seconds ensembles 130 sont constitués par les béquilles de marée motrices sans les moyens de préhension, d'adaptation à la coque et d'installation contre la coque qui ont été décrits avec référence au premier mode de réalisation.

Le bateau 100 comporte un caisson 110 apte à renfermer le premier ensemble 120 et deux caissons 110 chacun apte à renfermer une béquille de marée motrice 130.

Le dispositif de commande (non représenté) commande, en plus de la rotation des moteurs électriques des béquilles de marée motrices 130, des mécanismes de déploiement/escamotage permettant de déployer et d'escamoter la ou les roues libres 120 et les béquilles de marée motrices 130 respectivement hors des caissons ou dans ces derniers.

Une fois à l'eau, l'utilisateur, par l'intermédiaire du dispositif de commande, amène la ou les roues libres 120 et les béquilles de marée motrices 130 à s'escamoter dans les caissons correspondants 110. Lorsqu'il souhaite retourner au port, l'utilisateur amène la ou les roues libres 120 et les béquilles de marée motrices 130 à se déployer hors des caissons 110.

Le déplacement du bateau 100 est identique au déplacement du bateau 1 équipé du kit selon le premier mode de réalisation de l'invention.

Les deux premiers modes de réalisation de l'invention décrits ci-dessus concernent l'utilisation du dispositif de l'invention avec des bateaux à coque rigide.

Si l'on se réfère à la Figure 7, on peut voir qu'il y est représenté un bateau de type pneumatique 200, équipé d'un dispositif selon une variante du premier mode de réalisation de l'invention. Les flancs du bateau 200 sont constitués par des boudins 210 reliés dans la région arrière du bateau 200 par un tableau arrière 220 supportant un moteur 230.

Le dispositif selon cette variante comprend une barre d'étrave 300, deux béquilles de marée motrices 400 et un dispositif de commande 500.

La barre d'étrave 300 est identique à la barre d'étrave 3 du dispositif selon le premier mode de réalisation de l'invention, excepté que sa partie avant est cintrée pour épouser la coque de ce type de bateau.

Si l'on se réfère maintenant à la Figure 8, on peut voir que la béquille de marée motrice 400 diffère de la béquille de marée motrice 4 selon le premier mode de réalisation en ce qu'elle ne comporte pas de plateforme de support 48 et qu'elle n'est pas fixée sur les côtés latéraux du bateau. En effet, les boudins 210 étant pneumatiques, les béquilles de marée motrices 4 selon le premier mode de réalisation ne peuvent pas y être fixées de la manière décrite ci-dessus.

La béquille de marée motrice 400 est par conséquent fixée au tableau arrière 220 du bateau 200, de chaque côté du moteur 230.

La plateforme de support 48 est remplacée par un bloc de liaison 401, un bloc de support 402 et une pièce d'appui 403.

Le corps mobile 420 de la béquille 400 présente, de chaque côté de celui-ci, des trous taraudés 421 disposés en une colonne.

Le bloc de liaison 401 comporte une colonne de trous traversants 401a et le bloc de support 402 comporte également une colonne de trous traversants 402a.

Le bloc de liaison 401 et le bloc de support 402 sont fixés au corps mobile 420 par deux boulons 404 traversant respectivement un trou traversant 401a et un trou traversant 402a pour venir se visser chacun dans un trou taraudé 421.

Le fait de disposer les trous taraudés 421, les trous traversants 401a et les trous traversants 402a en colonne permet un réglage en hauteur de la position du bloc de liaison 401 et du bloc de support 402 de façon à adapter l'agencement de la béquille 400 à la configuration spécifique du tableau arrière 220.

Chaque béquille 400 est fixée au tableau arrière 220 par un boulon 405 passant à travers un trou traversant 401b pratiqué dans le bloc de liaison 401.

La résistance du boulon 405 au cisaillement n'étant pas suffisante pour supporter l'effort exercé par le poids du bateau, il est prévu que la pièce d'appui 403 soit fixée au tableau arrière 220 par deux vis 403b passant à travers des trous traversants 403a réalisés dans la pièce 403 et venant se visser dans deux trous taraudés du tableau arrière 220.

La pièce d'appui 403, se présentant sous la forme d'une plaque de forme rectangulaire, comprend une région 403c faisant saillie à partir d'une première surface de la plaque, créant ainsi un épaulement, la face d'extrémité de la saillie 403c étant destinée à venir s'appuyer contre le tableau arrière 220 une fois la pièce d'appui 403 fixée au bateau 200.

Le bloc de support 402 présente, sur son bord supérieur, une rainure 402b apte à recevoir l'épaulement de la pièce d'appui 403.

Ainsi, on règle la position en hauteur du bloc de support 402 par rapport au corps mobile 420 de telle sorte qu'une fois la béquille 400 fixée au tableau arrière 220, la pièce d'appui 403 viennent appuyer sur le bloc de support 402. Ceci permet à la béquille 400 de supporter le poids du bateau 200.

Le bateau 200 est mis à l'eau et sorti de l'eau et le dispositif de l'invention est réglé et démonté de la même manière que celle décrite ci-dessus pour les bateaux de type à coque rigide.

Le déplacement du bateau 200 est également identique au déplacement des bateaux 1 et 100 équipés du dispositif selon respectivement le premier mode de réalisation et le deuxième mode de réalisation de l'invention.

Il est également à noter qu'il est possible d'ajouter au bateau des éléments permettant de prévenir les tiers d'une manoeuvre du bateau, par exemple un feu à éclat ou une sirène, notamment en cas de déplacement en marche arrière du bateau dans l'installation portuaire.

On peut en outre prévoir que les bouts 323 reliés à la barre d'étrave 3 et que les flotteurs 49 des béquilles de marée motrices 4 soient d'une couleur rouge pour le côté bâbord et d'une couleur verte pour le côté tribord, de telle sorte que la personne à bord du bateau sait quel est le bout 323 qu'il doit fixer à bâbord et quel est le bout qu'il doit fixer à tribord, et de même pour les deux béquilles de marée motrices 4.

Le dispositif proposé, dont plusieurs modes de réalisation sont décrits ci-dessus, permet un déplacement aisé d'un bateau à sec. Il est donc envisageable de créer des installations portuaires temporaires, notamment durant l'été où l'affluence est très importante, en installant temporairement des cales de mise à l'eau et de sortie d'eau.

L'installation portuaire peut également comporter des emplacements de stationnement de remorque, de telle sorte que, si le propriétaire du bateau ne souhaite pas laisser son bateau dans l'installation portuaire tout au long de l'année, il peut attacher le bateau à la remorque de façon commode et remorquer le bateau à l'aide d'un véhicule, comme il est bien connu.

Il est également envisageable que l'on conduise le bateau sur la route en utilisant les béquilles de marée motrices, ce qui permet d'éviter l'utilisation d'un véhicule et d'une remorque.

Il est bien entendu que les modes de réalisation qui ont été décrits ci-dessus ont été donnés à titre indicatif et non limitatif et que des modifications peuvent être apportées sans que l'on s'écarte pour autant du cadre de la présente invention.

## Revendications

1. Dispositif (2) destiné à être monté sur un bateau (1 ; 100 ; 200) pour permettre la mise à l'eau et la sortie d'eau de celui-ci par l'intermédiaire d'une cale de mise à l'eau et de sortie d'eau et pour l'entraîner sur la terre ferme, **caractérisé par le fait qu'**il comporte :
- un premier ensemble constitué par au moins une roue (33) ou un groupe de roues (33) apte à pivoter librement et monté sur un support destiné à venir se monter dans la région d'étrave du bateau (1 ; 100 ; 200) ; et
- deux seconds ensembles constitués chacun par une roue motrice (43) montée sur un support destiné à venir se monter dans la région arrière du bateau (1 ; 100 ; 200), avec l'un des seconds ensembles à bâbord et l'autre à tribord,
lesdits ensembles étant agencés pour pouvoir, lorsqu'ils sont montés respectivement dans la région d'étrave et à bâbord et tribord, placer la ou les roues libres (33) à l'avant et les roues motrices (43) à l'arrière sur le sol pour faire rouler le bateau (1 ; 100 ; 200) sur terre ferme et pour sa mise à l'eau et sa sortie d'eau, lesdits ensembles étant réglables pour que, lorsque le bateau (1 ; 100 ; 200) sort de l'eau, les roues motrices (43) puissent venir en contact avec ladite cale avant la ou les roues libres (43), lesdits ensembles étant par ailleurs aptes à s'effacer pour laisser libre la coque du bateau (1 ; 100 ; 200) pour la navigation, des moyens étant prévus pour la commande des roues motrices (43).

2. Dispositif (2) selon la revendication 1, **caractérisé par le fait que** les supports du premier et des seconds ensembles comportent chacun d'une part des moyens de montage réglables sur l'extérieur de la coque du bateau (1 ; 200), laquelle comporte des moyens complémentaires de réception desdits supports, et, d'autre part, des moyens permettant à l'utilisateur de démonter chacun des ensembles depuis le bateau une fois celui-ci mis à l'eau et de les ramener dans le bateau (1 ; 200), puis de les remonter depuis le bateau (1 ; 200) en vue de l'arrivée sur la cale de passage sur la terre ferme, le support du premier ensemble consistant en une barre (3) dite barre d'étrave qui est apte à être positionnée le long de la ligne d'étrave du bateau (1 ; 200) pouvant aller jusqu'à la quille et à épouser la courbure de l'étrave et à laquelle est raccordé un axe de pivotement (331) de la ou des roues libres (33) avec avantageusement des moyens d'amortissement (332) du poids du bateau (1 ; 200) sur la ou les roues libres (33), et le support de chaque second ensemble consistant en une béquille (4), dite béquille de marée, portant à sa base sa roue motrice associée (43) avec avantageusement des moyens d'amortissement (42a) du poids du bateau (1 ; 200) sur les roues motrices (43).

3. Dispositif (2) selon la revendication 2, **caractérisé par le fait que** le premier ensemble et/ou les seconds ensembles sont agencés pour pouvoir flotter au cas où l'utilisateur les ferait tomber dans l'eau.

4. Dispositif (2) selon l'une des revendications 2 et 3, **caractérisé par le fait que** la barre d'étrave (3) comprend une barre avant (31) et une barre arrière (32) aptes à pivoter l'une par rapport à l'autre de façon à s'adapter à la courbure de l'étrave du bateau (1 ; 200) en s'étendant jusqu'à la quille, pouvant porter extérieurement des flotteurs (35), au moins l'une des barres, par exemple la barre avant (31) de la barre d'étrave (3), étant réglable en longueur de façon à s'adapter aux dimensions du bateau (1 ; 200), au moins l'une des barres étant bordée par des cales (319) pour mieux épouser la forme de l'étrave, la barre avant (31) pouvant être bordée d'ailes latérales réunies par des rouleaux transversaux (318) aptes à tourner librement pour assurer un positionnement et un blocage de la barre d'étrave (3).

5. Dispositif (2) selon l'une des revendications 2 à 4, **caractérisé par le fait que** la barre d'étrave (3) présente des moyens de réglage de la position longitudinale de la ou des roues libres (33) permettant de régler la position de la ou des roues libres (33) de telle sorte que, lorsque le bateau (1 ; 200) équipé dudit dispositif (2) arrive sur une cale de sortie de l'eau (73), ce sont les roues motrices (43) des béquilles de marée (4) qui touchent en premier la cale de sortie de l'eau (73), ces moyens de réglage étant notamment constitués par une série de trous (321) espacés dans lesquels peut venir l'axe de pivotement (331) de la ou les roues libres (33) de façon à fixer la ou les roues libres (33) à la barre d'étrave (3).

6. Dispositif (2) selon l'une des revendications 2 à 5, **caractérisé par le fait que** la barre d'étrave (3) comporte, à son extrémité côté étrave, un moyen de fixation au bateau (1 ; 200), en particulier un moyen de fixation par vis à une plaque d'étrave (34) à oreilles (34a), ainsi qu'une poignée (315b) pouvant être saisie par l'utilisateur pour ramener la barre d'étrave (3) à bord, et porte, à son extrémité côté quille, les extrémités d'au moins deux bouts (323), à savoir un bout bâbord et un bout tribord, dont les autres extrémités, portant avantageusement des flotteurs, sont aptes à coopérer avec des ridoirs installés sur le bateau (1 ; 200) et permettant de régler la longueur desdits bouts d'une manière permanente.

7. Dispositif (2) selon l'une des revendications 2 à 6, **caractérisé par le fait que** chaque béquille (4) comprend :
- un corps fixe (41) ;
- un corps mobile (42) apte à se déplacer par rapport au corps fixe (41) pour amortir des irrégularités du sol lorsque le bateau (1 ; 200) roule sur terre ferme, et comportant des moyens d'appui agencés pour supporter le bateau (1 ; 200) ;
- la roue motrice (43) reliée au corps fixe (41) ;
- un moteur (47) apte à entraîner la roue motrice (43) et être commandé par lesdits moyens de commande (5) et auquel est avantageusement associé un dispositif de freinage, tel qu'un dispositif de freinage à roue à rochet et cliquet (46) ;
- des moyens de fixation aptes à fixer la béquille de marée motrice (4) au bateau (1 ; 200) ;
- au moins une poignée de transport (42e) et/ou de saisie pour la mise à l'eau (42d) ; et
- avantageusement au moins un flotteur (49).

8. Dispositif (2) selon la revendication 7, destiné à être utilisé avec des bateaux de type à coque rigide (1), **caractérisé par le fait que** :
- les béquilles (4) sont agencées pour être placées chacune sur un côté latéral de la coque du bateau (1), de façon symétrique par rapport au plan médian longitudinal du bateau (1) ;
- les moyens d'appui sont constitués par une plateforme de support (48) apte à venir s'appuyer contre la coque du bateau (1) lorsque le dispositif (2) est en position montée, de façon à supporter le bateau (1), la position en hauteur et en profondeur de la plateforme de support (48) par rapport au corps mobile (42) étant réglable de façon à s'adapter à la courbure de la coque ; et
- les moyens de fixation de la béquille (4) au bateau (1) sont constitués par une tige filetée (42b) s'étendant à partir de la béquille (4) et apte à traverser un trou (42g) réalisé dans la coque du bateau (1) et à coopérer avec un écrou (42b) afin de bloquer la béquille de marée motrice (4) contre la coque du bateau (1).

9. Dispositif selon la revendication 6, destiné à être utilisé avec des bateaux de type pneumatique (200), dont les flancs sont constitués par des boudins (210) reliés par un tableau arrière (220) supportant un moteur (230), **caractérisé par le fait que** :
- les béquilles (400) sont agencées pour être fixées au tableau arrière (200), de chaque côté du moteur (230) ;
- les moyens d'appui sont constitués par une pièce d'appui (403) fixée au tableau arrière (220) et comprenant une région (403c) faisant saillie à partir d'une première surface de la pièce d'appui (403) afin de créer un épaulement, la face d'extrémité de la région (403c) faisant saillie étant destinée à venir en contact avec le tableau arrière (220) en position montée, et par un bloc de support (402) apte à être fixé au corps mobile (420) de la béquille (400) et présentant, sur son bord supérieur, une rainure (402b) apte à recevoir l'épaulement de la pièce d'appui (403) afin de supporter le bateau (1) ; et
- les moyens de fixation de la béquille au bateau (200) sont constitués par un bloc de liaison (401) apte à être fixé au corps mobile (42) et comportant un trou taraudé (401b) apte à recevoir un boulon (405) passant à travers un trou traversant réalisé dans le tableau arrière (220) afin de fixer le bloc de liaison (401) au bateau (200), la position en hauteur du bloc de liaison (401) par rapport au corps mobile (42) étant réglable.

10. Dispositif (2) selon la revendication 1, **caractérisé par le fait que** le premier ensemble (120) et les deux seconds ensembles (130) sont aptes à être intégrés à un bateau (100) et à être escamotés dans des caissons (110) formés dans la coque, lesdits ensembles (120, 130) comportant des moyens de montage de leurs supports dans lesdits caissons (110) et des moyens aptes à commander leur déploiement hors desdits caissons (110) pour placer les roues (33, 43) en position de faire rouler le bateau (100) sur terre ferme et pour sa mise à l'eau et sa sortie d'eau, et leur escamotage dans les caissons (110) pour laisser libre la coque du bateau (100) pour la navigation.

11. Dispositif (2) selon l'une des revendications 1 à 10, **caractérisé par le fait que** les moyens de commande (5) des roues motrices (43) sont des moyens de commande portatifs ou appliqués sur le tableau de bord.

12. Bateau (100) équipé ou prêt à être équipé à demeure du dispositif (2) tel que défini à la revendication 10.

13. Procédé de réglage initial du dispositif (2) selon l'une des revendications 1 à 11, en fonction du bateau (1 ; 200) qu'il est destiné à équiper et de la pente de la cale de mise à l'eau et de sortie d'eau de l'installation portuaire qui sera fréquentée, **caractérisé par le fait qu'**il comprend les étapes suivantes :
- on place le bateau (1 ; 200) sur des béquilles de marée (60) de telle sorte que sa vraie ligne de flottaison (A), peinte sur sa coque, soit bien à l'horizontale ;
- on vient positionner les seconds ensembles et le premier ensemble sur le bateau (1 ; 200) ;
- on matérialise l'inclinaison de la cale de mise à l'eau de l'installation portuaire qui sera fréquentée par une ligne B, par exemple à l'aide d'une corde ;
- on règle la hauteur des roues motrices (43) et de la ou des roues libres (33) par rapport à cette ligne B pour assurer que les roues motrices (43) viendront en contact avec la cale avant la ou les roues libres (33).

14. Installation portuaire (7) destinée à recevoir des bateaux (1 ; 200) équipés d'un dispositif (2) tel que défini à l'une des revendications 1 à 11 et des bateaux (100) tels que définis à la revendication 12 afin de permettre leur stationnement, ladite installation portuaire (7) comprenant une cale de mise à l'eau et de sortie de l'eau (73) donnant sur une aire de stationnement au sol des bateaux (1 ; 100 ; 200), la cale (73) ayant une pente en fonction de laquelle ont été réglés les moyens d'entraînement des bateaux (1 ; 100 ; 200) pour que les roues motrices (43) des moyens d'entraînement arrière touchent en premier la cale de sortie de l'eau (73), ladite installation portuaire (7) comprenant également une zone de réception des bateaux (72) une fois sortis de l'eau et avantageusement une aire de stationnement constituée par des places de stationnement (71).

15. Installation portuaire (7) selon la revendication 14, **caractérisée par le fait que** la pente de la cale (73) est de 4-6°, en particulier de 5°.
